# FASCICULE DE BREVET EUROPEEN

(11) **EP 0 230 391 B1**
(45) Date de publication et mention de la délivrance du brevet: **24.07.1991**
(21) Numéro de dépôt: 87400103.5
(22) Date de dépôt: 16.01.1987
(51) Int. Cl.: C25D 5/08

(54) **Installation pour la réalisation de traitements électrolytiques localisés de surfaces**
Vorrichtung zur selektiven galvanischen Behandlung der Oberfläche von Gegenständen
Apparatus for electrolytically treating selected areas of the surfaces of objects

(30) Priorité: 16.01.1986 FR 8600563
(43) Date de publication de la demande: 29.07.1987
(73) Titulaire: SELECTRONS LTD, Redditch Worcs B98 9HD (GB)
(72) Inventeur: Bonnardel, Roland, F-60550 Verneuil en Halatte (FR)
(74) Mandataire: Picard, Jean-Claude Georges

(56) Documents cités:
- FR-A- 1 165 583
- FR-A- 2 331 629
- US-A- 3 294 664
- US-A- 3 922 207
- US-A- 4 483 749

## Description

La présente invention concerne une installation pour la réalisation de traitements électrolytiques loca-lisés de surfaces, du type comportant un réservoir d'électrolyte et des moyens de pompage adaptés à envoyer l'électrolyte à un équipement anodique propre à être mis en contact avec une surface de la pièce à traiter, l'anode et ladite pièce étant connectées aux bornes d'une source de tension continue, et des moyens d'aspiration étant connectés audit équipement pour ramener l'électrolyte audit réservoir après qu'il a franchi un espace d'écoulement ménagé dans ledit équipement.

Ces traitements d'électrolyse peuvent en parti-culier être destinés à obtenir sur une zone sélectionnée de la pièce en question une fonction préventive par rapport à des phénomènes d'usure ou de frottement, de corrosion ou encore de conductibilité électrique. Les surfaces concernées sont situées sur des zones fonctionnelles de pièces conductrices (métaux ferreux, cuivreux, alliage légers). Dans le cas de tels dépôts, l'anode est reliée à la borne positive de la source de tension continue, et la pièce, constituant cathode, à la borne négative de cette source. L'anode est irriguée par la solution sélectionnée. Le circuit électrique entre en action lorsque l'équipement anodique est positionné sur la surface à traiter.

On obtient ainsi des dépôts très adhérents, très denses dans un temps rapide, ceci avec une grande précision. On peut effectuer des dépôts de quelques microns µm à quelques dizièmes dans des conditions d'adhérence parfaite ; ils se caractérisent par des porosités souvent nulles et des contrôles d'épaisseur très précis (de l'ordre du micron µm).

Plus de cent métaux primaires ou alliages binaires ou ternaires peuvent être déposés. A titre d'exemples, parmi les métaux primaires : le cuivre, le nickel, le cobalt, l'étain, le cadmium, le plomb, le zinc, l'argent, l'or peuvent être déposés. Les alliages binaires tels que le nickel-cobalt, le nickel-tungstène sont utilisés. Les alliages ternaires comme le nickel/ étain/plomb ou le nickel/étain/cadmium sont parfaitement adaptés aux dépôts sélectifs

On obtient également d'excellents résultats en matière d'oxydation anodique (chromique, dure, sulfurique ou phosphorique) ou de polissage électrolytique, ceci par utilisation du courant inverse, l'anode étant alors remplacée par la cathode.

Cependant, dans ce qui suit et pour simplifier on ne parlera que des installations utilisées pour effectuer des dépôts, l'équipement destiné à entrer en contact avec la surface de la pièce à traiter étant alors appelé "équipement anodique". Il va de soi, cepen-dant, que l'invention pourra être mise en oeuvre, avec les mêmes caractéristiques essentielles et les mêmes avantages, dans les installations d'oxydation anodigue ou de polissage électrolytique.

Des installations du type qui vient d'être défini sont déjà décrites dans les documents FR-A-1 165 583 et FR-A-2 331 629, mais ceux-ci ne font que définir le principe très général des installations, sans décrire les détails techniques susceptibles de les rendre effectivement opérationnelles. Ainsi, par exemple, aucun moyen n'est décrit dans ces documents pour assurer un écoulement uniforme de l'électrolyte sur la surface à revêtir.

Le but de la présente invention est de fournir les enseignements propres concernant la régularité de la répartition de l'électrolyte et d'autres mesures touchant à leur réalisation pratique.

A cet effet, une installation du type général défini au début sera, conformément à la présente invention, essentiellement caractérisée en ce qu'un mince espace d'écoulement électrolyte est ménagé, dans ledit équipement, entre la surface de l'anode et ladite surface à traiter, et en ce que l'anode est traversée par un ensemble de fins passages pour l'écoulement de l'électrolyte à partir d'un espace ménagé entre l'anode et le fond du boîtier de l'équipement.

Différents modes d'exécution de l'invention vont maintenant être décrits à titre d'exemples nullement limitatifs, avec référence aux figures des dessins annexés dans lequel :
- la figure 1 est une vue schématique en éléva-tion de face d'une installation conforme à l'invention, mais ne montrant pas l'équipement anodique ;
- la figure 2 est une vue en élévation de côté de cette installation, montrant en outre l'équipement anodique ;
- la figure 3 est une vue en plan de dessus de l'installation ;
- les figures 4, 5 et 6 sont respectivement des vues de dessous en élévation de face et en élévation de côté d'un mode de réalisation d'un équipement anodique muni d'un vibreur pneumatique ;
- la figure 7 est une vue en coupe d'un équipe-ment anodique seul selon la ligne VII-VII de la figure 8 ;
- la figure 8 est une vue en coupe selon la ligne VIII-VIII de la figure 7 ;
- la figure 9 est une vue de dessous agrandie d'un autre mode de réalisation de l'équipement anodique ;
- la figure 10 est une vue en coupe de l'équipe-ment anodique de la figure 9 selon la ligne X-X de la figure 11 ; et
- la figure 11 est une vue en coupe selon la ligne XI-XI de la figure 10.

Dans l'installation représentée schématiquement aux figures 1 à 3, l'équipement anodique a été référencé globalement en 1 aux figures 2 et 3. Sur un chariot porteur mobile référencé globalement en 2 sont disposés certains des équipement nécessaires aux opérations de traitement électrolytique, ce chariot étant relié à l'équipement anodique 1 par un tuyau de transport de la solution électrolytique, référencé en 4. Sur les figures 1 et 3, on a par ailleurs référencé globalement en 3 une unité de puissance, fournissant la tension continue nécessaire aux opérations d'électrolyse et dont les bornes de sortie sont reliées d'une part à l'anode 5 (par exemple en graphite) de l'équipement anodique par un câble 6 et d'autre part à la pièce à traiter (non représentée), qui constitue la cathode, par un câble 7. Pour simplifier, ces câbles n'ont été représentés que sur la figure 1. Sur cette même figure, on a référencé en 8 un organe de réglage de la tension d'électrolyse, en 9 un voltmètre indiquant la tension fournie entre les câbles 6 et 7 et en 10 un ampèremètre indiquant l'intensité du courant d'électrolyse.

Comme on le voit par ailleurs sur les figures 1 à 3, le chariot mobile 2 porte en outre un coffret électrique 11 de commande de dépression, relié à l'unité de puissance 3 par un câble 12 et un connecteur 13, cette unité 11 étant pourvue d'un cadran d'affichage 14 pour le comptage des ampères-heures, et de boutons-poussoirs marche/arrêt 15 pour la commande de la dépression et 16 pour la commande de la pompe. En 17 et 18, on a référencé par ailleurs des organes de commande marche/arrêt de l'unité de puissance 3.

La pompe destinée à alimenter l'équipement ano-dique 1 en solution électrolytique est portée par le chariot 2 et a été référencée en 19. Son tuyau d'aspiration 20 est relié à une cuve-tampon 21 elle-même reliée à un réservoir de solution électrolytique principal 22 par une conduite 23 munie d'une vanne d'isolation 24.

Au sommet du réservoir 22 est disposée une tur-bine 25 propre à créer dans celui-ci une dépression permettant le retour de la solution électrolytique par le tuyau 4 à partir de l'équipement anodique 1.

Quant à la sortie de refoulement de la pompe 19, elle est reliée à l'équipement anodique 1 par un tube d'alimentation 26 visible sur les figures 1, 2, 3 et 6 et qui passe à l'intérieur du tuyau de transport de la solution électrolytique 4. Pour leur alimentation en puissance, la pompe 19 et la turbine de dépression 25 sont reliées au coffret électrique 11 par des câbles électriques référencés en 27 sur la figure 2.

Par ailleurs, le chariot 2 porte également un ensemble référencé globalement en 28 sur les figures 1 et 2 et permettant de disposer d'une source d'air comprimé pour une adaptation de l'équipement 1 en ponceuse pneumatique lorsque le revêtement a été effectué. C'est pourquoi sur les figures 5 et 6 on a représenté en 29 un vibreur pneumatique propre à être commandé par une manette 30 pour soumettre l'équipement anodique 1 à des vibrations, soit pendant l'opération d'électrolyse, soit après cette opération, ce qui permet d'effectuer alors un ponçage après disposition d'un matériau abrasif dans l'interface entre ledit équipement 1 et la pièce traitée. Il est à noter que, lorsque les vibrations sont mises en oeuvre pendant l'opération d'électrolyse, elles permettent d'améliorer la qualité du dépôt et notamment d'éviter les piques qui pourraient autrement se produire.

On va maintenant décrire de façon plus détaillée l'équipement anodique 1.

On a vu plus haut que l'équipement anodique 1 est alimenté en solution électrolytique par un tube d'a-limentation 26. Ce tube est de diamètre relativement faible, de sorte qu'il peut traverser sur toute sa lon-gueur le tuyau de transport 4. L'équipement 1 comporte sur ce tube 26 une vanne d'ouverture et de fermeture de l'alimentation en électrolyte. En aval de cette vanne 31, le tube 26 traverse un tube plus épais 32 constituant en même temps une poignée. La solution électrolytique arrivant à l'équipement 1 par le tube 32 parvient sous l'anode de graphite 5, laquelle a la forme générale d'une plaque rectangulaire, en se répartissant sur toute la surface du dessous de l'anode et elle traverse celle-ci par une multiplicité de fins passages référencés 33 sur la figure 4. L'électrolyte est ainsi en contact avec la pièce à revêtir par la totalité de la surface de l'anode 5. Sur la figure 4, on a également représenté en 34 les vis de fixation de l'anode 5 sur le boîtier 35 de l'équipement 1 et en 36 une borne de contact électrique connectée à l'extrémité du câble 6. En 37, on a représenté sur la vue de dessous de la figure 4 une ouverture d'aspiration en liaison avec l'extrémité du tuyau de transport 4, lequel, comme mentionné plus haut, permet le retour de la solution électrolytique dans le réservoir principal 22. Cette ouverture d'aspiration 37 est située au fond d'une rainure d'aspiration 38 entourant l'anode 5, avec interposition d'un matériau d'isolation périphérique 39. Ainsi, la totalité de l'électrolyte issu des fins passages 33 ne peut s'échapper à l'extérieur de l'équipement anodique 1, puisque sur chacun des côtés de l'anode il est aspiré dans la rainure périphé-rique 38, dans laquelle est produite une dépression du fait de sa communication avec l'ouverture d'aspiration 37.

On voit ainsi que l'invention présente le grand avantage de ne pas nécessiter l'utilisation d'un bac de rétention disposé sous l'équipement anodique 1 ; cet équipement est dès lors beaucoup plus maniable et l'on peut commodément traiter des surfaces horizontales ou verticales qui peuvent être de toutes dimensions. Il pourra s'agir par exemple de carrosseries d'automobiles, mais bien d'autres domaines d'application peuvent être envisagés, comme par exemple en aéronautique, dans le domaine de l'industrie nucléaire, de l'électricité, etc.

Sur les vues en coupe des figures 7 et 8, on a utilisé dans la mesure du possible les mêmes références que sur les figures 4, 5 et 6 pour désigner les mêmes parties de l'équipement anodique ou des parties analogues. On voit bien sur ces figures la forme particulière de la section de la rainure d'aspiration 38.L'ouverture d'aspiration 37 qui débouche dans le fond de la rainure d'aspiration 38 communique avec une prise d'aspiration 40 qui peut être reliée au tuyau de transport 4.

Sur ces deux figures, on a encore référencé en 41 un passage sur lequel peut être branché le tube d'a-limentation 32, et qui traverse le boîtier 35 de l'équi-pement pour déboucher à proximité de la surface inférieure 5a de l'anode 5. On voit qu'entre cette surface 5a et la surface 42 d'une pièce de fixation isolante 43 est ménagé un espace 44 pour l'électrolyte. C'est grâce à cet espace que l'électrolyte peut être réparti sur la totalité de la surface de l'anode 5 et par suite traverser cette anode par l'ensemble des fins passages 33.

Enfin, on a référencé en 45 une cosse d'arrivée de courant sur laquelle on peut brancher le câble 6 et qui est en liaison électrique avec l'anode 5 par l'intérmédiaire de la borne de contact électrique 36 dont l'extrémité filetée reçoit deux écrous 46 entre lesquels la cosse 45 est serrée.

Les figures 9 à 11 représentent une variante de réalisation de l'équipement anodique 1. Là encore, dans la mesure du possible, on a utilisé les mêmes références que ci-dessus pour désigner les mêmes parties de l'équipement ou des parties analogues ou remplissant le même rôle.

Dans ce mode de réalisation, l'anode 5 est en-core entourée par une rainure d'aspiration 38 au fond de laquelle débouche l'ouverture d'aspiration 37, cette rainure étant séparée de l'anode par le matériau d'isolation périphérique, par exemple en matière plastique, 39. Le fonctionnement de cet équipement sera par suite tout à fait semblable à celui du mode de réalisation des figures 4 à 6.

Toutefois, on a prévu un espace périphérique supplémentaire 47 délimité par une jupe intérieure 48 et une jupe extérieure 49 dont les lèvres, constituant des joints d'écrasement, sont destinées à être de façon étanche au contact de la pièce à revêtir (schématisée en P sur les figures 10 et 11). L'espace périphérique 47 communique avec une prise d'aspiration 50 (voir figures 9 et 11) et peut ainsi être mis sous vide, de sorte que l'on obtient un effet de ventouse diminuant encore le risque que de l'électrolyte s'échappe à l'extérieur de l'équipement anodique 1. Sur la figure 9, on a encore référencé en 51 et 52 deux entourages de matière plastique ou analogues, respectivement à l'intérieur des jupes 48 et 49.

Aux figures 10 et 11, on a représenté une sus-pension élastique de l'anode 5 grâce à l'interposition d'un ensemble de ressorts 53 comprimés entre l'anode 5 et la pièce de fixation isolante 43.

L'anode 5 peut alors être guidée par des tiges telles que 54. Grâce à cette disposition, on obtient pour l'anode une certaine mobilité axiale, ce qui permet notamment de compenser son usure et d'obtenir en permanence un espace très faible entre la pièce P et la surface de l'anode.

Quant à la référence 55, elle désigne une poignée de préhension.

Il est à noter que selon une variante supplémen-taire de l'équipement anodique 1, on pourrait supprimer l'effet de ventouse mentionné plus haut en supprimant la jupe extérieure, mais en maintenant la jupe intérieure 48 pour augmenter l'étanchéité entre la pièce P et la rainure d'aspiration périphérique 38.

## Revendications

1. Installation pour la réalisation de traitements électrolytiques localisés de surfaces, du type comportant un réservoir d'électrolyte (22) et des moyens de pompage (19) adaptés à envoyer l'électrolyte à un équipement anodique (1) propre à être mis en contact avec une surface de la pièce (P) à traiter, l'anode (5) et ladite pièce (P) étant connectées aux bornes d'une source (3) de tension continue, des moyens d'aspiration (4, 25) étant connectés audit équipement (1) pour ramener l'électrolyte audit réservoir (22) après qu'il a franchi un mince espace d'écoulement d'électrolyte ménagé, dans ledit équipement, entre la surface de l'anode et ladite surface à traiter, l'anode (5) étant traversé par un ensemble de fins passages (33) pour l'écoulement de l'électrolyte à partir d'un espace (44) ménagé entre l'anode et le fond (43) du boîtier (35) de l'équipement (1).

2. Installation selon la revendication 1, caractérisée en ce que ledit équipement anodique (1) comporte autour de l'anode (5) une rainure d'aspiration (38) au fond de laquelle débouche une ouverture d'aspiration (37) en communication, par un tuyau de transport (4), avec ledit réservoir (22), la partie supérieure de celui-ci étant équipée d'une turbine de dépression (25) assurant le retour de la solution.

3. Installation selon la revendication 2, caractérisée en ce que lesdits moyens de pompage (19) sont reliés à l'équipement anodique (1) par un tube d'alimentation (26) passant à l'intérieur dudit tuyau de transport (4).

4. Installation selon l'une quelconque des revendications précédentes, caractérisée en ce que l'équipement anodique (1) est pourvu de moyens propres à le soumettre à des vibrations, notamment un vibreur pneumatique (29).

5. Installation selon l'une quelconque des revendications précédentes, caractérisée en ce que l'équipement anodique comporte autour de l'anode (5) un espace périphérique (47) délimité par deux jupes (48,49) dont les lèvres sont destinées à être mises au contact étanche de la pièce à traiter (P), cet espace (47) pouvant être relié à une prise d'aspiration pour être mis en dépression et soumettre ainsi l'équipement (1) à un effet de ventouse.

6. Installation selon l'une quelconque des revendications précédentes, caractérisée en ce que l'anode (5) est suspendue élastiquement dans le boîtier (35) de l'équipement anodique (1).

7. Installation selon l'une quelconque des revendications précédentes, caractérisée en ce que le réservoir d'électrolyte (22), les moyens d'aspiration (25) et un coffret électrique de commande (11) sont portés par un chariot mobile (2) relié d'une part à l'équipement anodique (1) et d'autre part à une unité de puissance (3).

8. Installation selon l'une quelconque des revendications précédentes, dans laquelle l'équipement anodique (1) est remplacé par un équipement cathodique, pour une utilisation en oxydation anodique ou en polissage électrolytique.

## Patentansprüche

1. Vorrichtung zur selektiven galvanischen Behandlung von Oberflächen, bestehend aus einem Elektrolyt-Reservoir (22) und aus Mitteln (19) zum Pumpen, die einen Elektrolyten zu einer anodischen Einrichtung (1), welche in der Lage ist, mit der Oberfläche eines zu behandelnden Werkstückes (P) in Kontakt zu treten, fördern, wobei eine Anode (5) und das Werkstück (P) über zwei Anschlußklemmen mit eineir Gleichspannungsquelle (3) in Verbindung stehen, und aus Mitteln zum Absaugen (4,25), die mit der Anodeneinrichtung (1) verbunden sind, um den Elektrolyten in das Elektrolyt-Reservoir (22) zurückzuführen, nachdem er einen kleinen zum Abfluß des Elektrolyten angeordneten Raum durchflossen hat, wobei in der Anodeneinrichtung, zwischen der Oberfläche, die Anode (5) und der zu behandelnden Oberflä-che, die Anode (5) von einer Anzahl kleiner Kanäle (33) zum Abfluß des Elektrolyten aus einem Raum (44), der zwischen der Anode (5) und einem Boden (43) eines Gehäuses (35) der Anodeneinrichtung (1) angeordnet ist, durchbrochen ist.

2. Vorrichtung nach Anspruch 1, dadurch gekennzeichnet, daß die Anodeneinrichtung (1) ringsum die Anode (5) mit einem Lüftungsschtitz (38) versehen ist, in dessen Inneres eine Absaugöffnung (37) mündet, die über einen Transportschlauch (4) mit dem Elektrolyt-Reservoir (22) in Verbindung steht, und daß das Elektrolyt-Reservoir an seinem oberen Ende mit einer Unterdruck-Turbine (25) ausgestattet ist, um die Zurückführung des Elektrolyten zu sichern.

3. Vorrichtung nach Anspruch 2, dadurch gekennzeichnet, daß die Mittel zum Pumpen (19) über ein Zuführungsrohr (26) mit Anodeneinrichtung (1) verbunden sind, in dessen Innenraum der Transportschlauch (4) verläuft.

4. Vorrichtung nach einem der vorangehenden Ansprüche, dadurch gekennzeichnet, daß die Anodeneinrichtung (1) mit Mitteln ausgestattet ist, die sie in Schwingungen versetzt, insbesondere mit einem pneumatischen Vibrator (29).

5. Vorrichtung nach einem der vorangehenden Ansprüche, dadurch gekennzeichnet, daß die Anodeneinrichtung ringsum die Anode (5) von einer angrenzenden Umrandung (47) umgeben ist, die von den zwei Kanten (48,49) seitlich begrenzt ist, deren Ränder dazu vorgesehen sind, einen undurchlässigen Kontakt mit dem zu behandelnden Werkstück (P) herzustellen, diese Umrandung (47) kann mit einem Absauganschluß verbunden werden, um einen Unterdruck zu erzeugen und um bei der Anodeneinrichtung (1) einen Ansaug-Effekt zu bewirken.

6. Vorrichtung nach einem der vorangehenden Ansprüche, dadurch gekennzeichnet, daß die Anode (5) elastisch im Gehäuse (35) der Anodeneinrichtung (1) aufgehängt ist.

7. Vorrichtung nach einem der vorangehenden Ansprüche, dadurch gekennzeichnet, daß das Elektrolyt-Reservoir (22), die Mittel zum Absaugen (25) und ein elektrisches Steuerungsgehäuse (11) von einem beweglichen Wagen getragen werden, der auf der einen Seite mit der Anodeneinrichtung (1) und auf der anderen Seite mit der Gleichspannungsquelle (3) verbunden ist.

8. Vorrichtung nach einem der vorangehenden Ansprüche, in welcher die Anodeneinrichtung (1) durch eine Kathoden-Einrichtung zwecks Verwendung zur anodischen Oxidation oder zwecks elektrolytischen Schleifens ausgetauscht ist.

## Claims

1. Installation for the realisation of localised electrolytic treatments of surfaces, of the type comprising an electrolyte reservoir (22) and pumping means (19) adapted to send the electrolyte to an anodic apparatus (1) adapted to be placed in contact with a surface of the piece (P) to be treated, the anode (5) and the said piece (P) being connected to the terminals of a direct current voltage source (3), suction means (4, 25) being connected to the said apparatus (1) to return the electrolyte to the said reservoir (22) after it has passed a narrow electrolyte flow space formed, in the said apparatus, between the surface of the anode and the said surface to be treated, the anode (5) being traversed by a set of narrow passages (33) for the flow of the electrolyte from a space (44) formed between the anode and the bottom (43) of the casing (35) of the apparatus (1).

2. Installation according to Claim 1, characterised in that the said anodic apparatus (1) comprises, around the anode (5), a suction groove (38) to the bottom of which there opens a suction opening (37) in communication, by a transport pipe (4), with the said reservoir (22), the upper part of the latter being equipped with a pressure reduction turbine (25) effecting, the return of the solution.

3. Installation according to Claim 2, characterised in that the said pumping means (19) are connected to the anodic apparatus (1) by a feed tube (26) passing to the interior of the said transport pipe (4).

4. Installation according to any one of the preceding Claims, characterised in that the anodic apparatus (1) is provided with means adapted to submit it to vibrations, especially a pneumatic vibrator (29).

5. Installation according to any one of the preceding Claims, characterised in that the anodic apparatus comprises, around the anode (5), a peripheral space (47) defined by two skirts (48, 49) the lips of which are intended to be placed in sealed contact with the piece (P) to be treated, it being possible for this space (47) to be connected to a suction intake in order to be placed under negative pressure and thus to subject the apparatus (1) to a suction cup effect.

6. Installation according to any one of the preceding Claims, characterised in that the anode (5) is elastically suspended in the casing (35) of the anodic apparatus (1).

7. Installation according to any one of the preceding Claims, characterised in that the electrolyte reservoir (22), the suction means (25) and an electric control box (11) are carried by a mobile carriage (2) connected for the one part to the anodic apparatus (1) and for the other part to a power unit (3).

8. Installation according to any one of the preceding Claims, wherein the anodic apparatus (1) is replaced by a cathodic apparatus, for utilisation in anodic oxidation or in electrolytic polishing.
